# EUROPÄISCHE PATENTSCHRIFT

(11) **EP 3 710 650 B1**
(45) Veröffentlichungstag und Bekanntmachung des Hinweises auf die Patenterteilung: **07.06.2023**
(21) Anmeldenummer: 19707726.6
(22) Anmeldetag: 18.02.2019
(51) Int. Cl.: E04G 21/32, A62B 35/00

(54) **VORRICHTUNG ZUR SICHERUNG VON PERSONEN GEGEN ABSTURZ**
DEVICE FOR PREVENTING PERSONS FROM FALLING
DISPOSITIF DE PROTECTION DE PERSONNES CONTRE UNE CHUTE

(30) Priorität: 16.02.2018 DE 102018103565
(43) Veröffentlichungstag der Anmeldung: 23.09.2020
(73) Patentinhaber: Skylotec GmbH, 56566 Neuwied (DE)
(72) Erfinder: TEINER, Nils, 48165 Münster (DE)
(74) Vertreter: Michalski Hüttermann & Partner Patentanwälte mbB
(86) Internationale Anmeldenummer: PCT/EP2019/054000
(87) Internationale Veröffentlichungsnummer: WO 2019/158763

(56) Entgegenhaltungen:
- WO-A2-2005/065191
- WO-A2-2012/021563
- AT-U1- 11 927
- DE-B4-102012 105 985
- GB-A- 2 466 054
- GB-A- 2 473 209

## Beschreibung

Die vorliegende Erfindung betrifft ein modulares System zur Konfektionierung von Vorrichtungen zur Sicherung von Personen gegen Absturz, insbesondere von einem Dach, umfassend eine an einem Untergrund befestigbare Fußplatte, einen von dieser Fußplatte nach oben ragendes Stützrohr und im oberen Endbereich des Stützrohrs angeordnete Mittel zur Anbringung eines Seiles, durch welches die Person gegen Absturz gesichert wird.

Absturzsicherungen der vorgenannten Art sind aus dem Stand der Technik seit längerem bekannt und werden insbesondere zur Sicherung von Personen verwendet, die auf Flachdächern arbeiten. Grundlegende Anforderungen an eine solche Absturzsicherung, insbesondere bezüglich deren Belastbarkeit, sind in der DIN EN 795 festgelegt, auf deren Inhalt hiermit Bezug genommen wird.

Eine Absturzsicherung mit den eingangs genannten Merkmalen wird beispielsweise in der DE 10 2012 105 985 B4 beschrieben. Bei dieser Absturzsicherung ist ein von der Dachunterkonstruktion nach oben ragender Pfosten als Stützrohr vorgesehen, eine auf dem Untergrund der Dachkonstruktion befestigbare Fußplatte, die mit dem unteren Ende des Pfostens durch Kleben verbunden ist und eine Ringmutter mit Öse befindet sich am oberen Ende des Pfostens. Die vorbekannte Absturzsicherung umfasst weiterhin im Inneren des rohrförmigen hohlen Pfostens ein Seilsystem, welches einerseits mit der Fußplatte verbunden ist und andererseits über einen Winkel am oberen Ende des Pfostens mit der Ringmutter verbunden ist.

WO 2012/021563 A2 offenbart einen Energieabsorber umfassend ein monolithisches Teil eines duktilen Materials, umfassend ein erstes Ende und ein zweites Ende. Das Material ist so geformt, dass es mindestens einen ersten sich in Längsrichtung erstreckenden Abschnitt enthält, der sich kontinuierlich zwischen dem ersten Ende und dem zweiten Ende erstreckt.

Absturzsicherungen dieser Art müssen für zwei Lastfälle ausgelegt sein. Der eine Lastfall ist die Sicherung des Pfostens gegen Stoß, wenn eine auf dem Dach arbeitende Person versehentlich gegen den Pfosten stößt. In der Regel darf hier bei einer seitlich einwirkenden Stoßkraft von bis zu 300 kg ein festgelegter Verformungswert von beispielsweise 10 mm nicht überschritten werden. Hiervon zu unterscheiden ist der zweite eigentliche Lastfall der Absturzsicherung, wonach die Vorrichtung einer Querkraft von beispielsweise 1,2 t standhalten muss, damit die bei Absturz einer Person vom Dach über das an der Öse befestigte Seil auftretende Zugbelastung aufgefangen wird.

AT 11 927 U1 offenbart eine Absturzsicherung zur Sicherung von Personen an Gebäudedächern oder Fassaden, umfassend eine an einem Untergrund befestigbare Grundplatte, an welcher ein über ein stabförmiges Befestigungselement befestigtes Anschlagelement angeordnet ist, wobei das Anschlagelement als ein mit einer Anschlagöse versehener Ausleger ausgebildet ist. Um eine ausreichende Dämpfung der bei einem Absturz der zu sichernden Personen in den Untergrund eingeleiteten Kräfte zu erzielen, ist es vorgesehen, dass der Ausleger zwischen Anschlagöse und seiner Anbindung an das Befestigungselement mindestens einmal, vorzugsweise mehrmals gekantet ist oder zumindest eine Lochung aufweist.

Verwendet man einen Pfosten (Stützrohr) auf einer Fußplatte, wirkt über die am oberen Ende des Pfostens befindliche Öse die Zugkraft auf den Pfosten in Querrichtung, wodurch ein Moment entsteht, so dass sich quasi eine Hebelwirkung ergibt, die im Bereich der Fußplatte deren Ausreißen aus der Verankerung an der Dachunterkonstruktion bewirkt. Die vergleichsweise hohe Masse des verwendeten Pfostens wirkt sich somit im zweiten Lastfall ungünstig aus, während der Pfosten für den ersten Lastfall im Grunde überdimensioniert ist.

Bei Absturzsicherungen der genannten Art besteht ein Problem darin, dass aufgrund verschiedener Untergründe der jeweiligen Dachkonstruktion unterschiedlich ausgebildete Fußplatten für das Stützrohr benötigt werden. Weiterhin gibt es für diese Absturzsicherungen länderspezifische Normen, so dass man schon aufgrund der Vorgaben der jeweiligen Norm die Absturzsicherung unterschiedlich ausführen muss. Außerdem gibt es Anwendungsfälle, bei denen man ein Stützrohr benötigt, während in anderen Fällen das Stützrohr entfallen kann. Je nach Ausbildung der Absturzsicherung eignet sich diese für unterschiedliche horizontale Beanspruchungen. Dies führt dazu, dass ein Anbieter eine Vielzahl unterschiedlicher Varianten von Absturzsicherungen fertigen muss und eine aufwändige Lagerhaltung notwendig ist, die viel Lagerraum beansprucht.

Hier setzt die vorliegende Erfindung an. Die Aufgabe der Erfindung besteht darin, ein modulares System zur Konfektionierung von Vorrichtungen zur Sicherung von Personen gegen Absturz der eingangs genannten Gattung zur Verfügung zu stellen, welche aus solchen Einzelkomponenten aufgebaut ist, die sich miteinander kombinieren lassen, so dass eine große Anzahl von Varianten der Absturzsicherung mit Hilfe einer reduzierten Anzahl von Einzelkomponenten zur Verfügung gestellt werden kann.

Die Lösung dieser Aufgabe liefert ein modulares System zur Konfektionierung von Vorrichtungen zur Sicherung von Personen gegen Absturz der eingangs genannten Gattung mit den kennzeichnenden Merkmalen des Hauptanspruchs.

Es ist vorgesehen, dass die Absturzsicherung modular aufgebaut ist, wobei diese wenigstens zwei Varianten von Stützrohren vorgegebenen Durchmessers, wenigstens zwei verschiedene Varianten von Fußplatten, welche wahlweise mit dem unteren Ende des Stützrohrs lösbar verbindbar sind, und wenigstens zwei verschiedene Varianten von Mitteln zur Anbringung eines Seiles im oberen Endbereich des Stützrohrs, welche wahlweise mit dem oberen Ende des Stützrohrs verbindbar sind, umfasst. Weiterhin ist vorgesehen, dass die wenigstens zwei Varianten von Fußplatten mit jeweils unterschiedlichen Lochmustern und/oder unterschiedlicher Anzahl von Löchern vorgesehen sind und die wenigstens zwei Varianten von Stützrohren mit einem konzentrisch im Inneren des Stützrohrs liegenden Zugelement mit unterschiedlichen Längen, aber jeweils gleichem Durchmesser, oder mit einem konzentrisch im Inneren des Stützrohrs liegenden Zugelement mit unterschiedlichen Durchmessern vorgesehen sind.

Die erfindungsgemäße Lösung basiert auf Überlegungen, dass sich bei einer modularen Bauweise der Absturzsicherung mit einer Grundtype des Stützrohrs, welches wahlweise mit verschiedenen Fußplatten einerseits und/oder mit verschiedenen Mitteln zur Anbringung eines Seils, über das die Person gesichert wird, verbindbar und somit kombinierbar ist, eine Vielzahl von Absturzsicherungen mit unterschiedlichen Eigenschaften hinsichtlich der Belastbarkeit und mit Eignung für jeweils unterschiedliche Dachunterkonstruktionen schaffen lassen, sowie Varianten von Absturzsicherungen, die unterschiedliche länderspezifische Normen erfüllen können. Diese modulare Bauweise hat somit den Vorteil, dass man herstellerseitig ausgehend von einer geringeren Anzahl von Einzelbauteilen eine größere Anzahl unterschiedlicher Absturzsicherungen fertigen kann, so dass sich die Anzahl der am Lager verfügbar zu haltenden Varianten erheblich reduziert. Aus den Einzelbauteilen wird nunmehr eine den individuellen Vorgaben des Kunden entsprechende Variante der Absturzsicherung konfektioniert. Im Vergleich zu bekannten Systemen führt eine solche modulare Bauweise zu einer Reduzierung von Fertigungskosten und Optimierung der Transport- und Lagerhaltungskosten.

Vorzugsweise sind wenigstens zwei Varianten von Fußplatten mit jeweils unterschiedlichen Abmessungen vorgesehen. Beispielsweise kann es notwendig sein, wenn die Dachunterkonstruktion, auf der die Absturzsicherung befestigt wird, aus Holz ist, eine Fußplatte mit größerer Fläche zu verwenden, während beispielsweise bei Dachunterkonstruktionen aus Beton oder Stahl Fußplatten mit geringeren Abmessungen ausreichend sein können. Der Vorteil des erfindungsgemäßen modularen Baukastensystems liegt in diesem Fall darin, dass bei unterschiedlich großen Fußplatten das gleiche Stützrohr mit dem innenliegenden Zugelement verwendet werden kann, so dass der Hersteller die gleiche Variante des Stützrohrs für verschiedene Dachkonstruktionen verwenden kann, anstatt jeweils für jeden Anwendungsfall verschiedene Stützrohre und unterschiedliche Fußplatten miteinander zu verbinden. Der Hersteller kann so dem Anwender, der die Montage vor Ort vornimmt, Stützrohr und die für die jeweilige Dachunterkonstruktion notwendige Variante der Fußplatte zur Verfügung stellen, die dieser dann vor Ort miteinander verbindet. Dadurch reduziert sich die Lagerhaltung beim Hersteller erheblich.

Vorzugsweise sind wenigstens zwei Varianten von Fußplatten mit jeweils unterschiedlichen Materialstärken für das erfindungsgemäße System vorgesehen. Dadurch werden weitere Kombinationsmöglichkeiten geschaffen und der Hersteller kann dem Anwender eine Fußplatte zur Verfügung stellen, die einer für das jeweilige Projekt berechneten Belastung entspricht. Ebenso gut kann es notwendig sein, bei Durchführung von Projekten beispielsweise außerhalb des EU-Raums dort geltende länderspezifische Normen zu erfüllen. Auch in einem solchen Fall kann der Hersteller beispielsweise das gleiche Stützrohr liefern und dieses nach dem Baukastensystem zum Beispiel mit einer Fußplatte liefern, die eine größere Materialstärke aufweist, als dies nach den gängigen EU-Normen erforderlich ist.

Erfindungsgemäß sind weiterhin wenigstens zwei Varianten von Fußplatten mit jeweils unterschiedlichen Lochmustern und/oder unterschiedlicher Anzahl von Löchern vorgesehen. Es kann beispielsweise vorkommen, dass die Dachunterkonstruktion bei einem bestimmten Projekt andere Befestigungspunkte und somit ein anderes Lochmuster für die Fußplatte erfordert. Auch in einem solchen Anwendungsfall kann man zum Beispiel ein auch für andere Fälle geeignetes Stützrohr mit üblichem Durchmesser verwenden, liefert dann aber dem Anwender eine individuell angepasste Fußplatte mit für diesen Spezialfall abweichendem Lochmuster. Für den Hersteller ist diese Vorgehensweise viel kostengünstiger, als für den Einzelfall eine vollständige Absturzsicherung neu zu berechnen, zu konstruieren und in geringen Stückzahlen eigens für diesen Anwendungsfall anzufertigen.

Erfindungsgemäß sind die wenigstens zwei Varianten von Stützrohren mit einem konzentrisch im Inneren des Stützrohrs liegenden Zugelement und mit unterschiedlichen Längen, aber gleichem Durchmesser, vorgesehen. Auch dies vereinfacht die Herstellung und die Lagerhaltung, wenn man jeweils von einem Stützrohr mit vorgegebenem Durchmesser ausgeht, gegebenenfalls aber dessen Länge bei Bedarf variiert. Eine andere Länge des Stützrohrs kann zum Beispiel erforderlich werden, wenn die Stärke der Dachisolierung vor Ort variiert. Wenn man herstellerseitig von einem Rohrkörper ausgeht, der in Standardlängen als Stangenware eingekauft wird, ist es einfach, in einem Anwendungsfall der vorgenannten Art das Stützrohr bedarfsgemäß abzulängen. Auch hier ist eine Neukonstruktion nicht erforderlich, sondern es genügt, die Länge des Stützrohrs projektbezogen oder zur Erfüllung einer bestimmten Norm herstellerseitig anzupassen, während die am Lager befindlichen Fußplatten aus dem Baukastensystem auch hier verwendet werden können.

In einer alternativen Ausführungsform der Erfindung sind die wenigstens zwei Varianten von Stützrohren mit einem konzentrisch im Inneren des Stützrohrs liegenden Zugelement mit jeweils unterschiedlichen Durchmessern vorgesehen. Auch in diesem Fall werden die Lagerhaltung und die Anpassung an einen individuellen Anwendungsfall mit vorgegebenen Belastungen für die Absturzsicherung vereinfacht. Wenn man beispielsweise zwei Varianten von Stützrohren mit jeweils unterschiedlichen Durchmessern benötigt, um eine Mehrzahl von Anwendungsfällen abzudecken, dann ergibt sich eine große Variationsbreite, da man diese beiden Stützrohrvarianten ja mit den jeweils gleichen Fußplatten kombinieren kann. Bei nur zwei Stützrohrvarianten und drei verschiedenen Typen von Fußplatten ergeben sich schon sechs verschiedene Kombinationen.

Die Fußplatte selbst wird bevorzugt in an sich bekannter Weise durch mindestens eine Schraubverbindung am Untergrund festgelegt. Die Anzahl und die Positionen der benötigten Schraubpunkte bestimmt das jeweilige Lochmuster der Fußplatte.

Vorzugsweise ist im Rahmen des erfindungsgemäßen Systems eine erste Variante von Mitteln zur Anbringung eines Seiles im oberen Endbereich des Stützrohrs eine Ringmutter oder eine Ringöse und wenigstens eine zweite alternative Variante von Mitteln zur Anbringung eines Seiles ein Seilhalter. Somit ist man nicht auf die Verwendung einer Ringmutter oder einer Ringöse beschränkt, kann aber bei beiden Alternativen zur Anbringung des Seils wiederum die gleiche Type von Stützrohr einsetzen. Da der Seilhalter oder die Ringmutter oder die Ringöse herstellerseitig wahlweise geliefert und vom Anwender vor Ort jeweils an dem Stützrohr montiert werden kann, reduziert sich die Anzahl der beim Hersteller auf Lager liegenden Pfostentypen weiter. Beispielsweise kann man bei Verwendung von zwei Varianten zur Anbringung des Seils und drei verschiedenen Varianten von Fußplatten mit einer Stützrohrvariante schon sechs verschiedene Anwendungsfälle abdecken.

Eine mögliche Weiterbildung der Erfindung sieht vor, dass die Stützrohre eine Innendämmung in dem Hohlraum zwischen Stützrohr und einem im Inneren des Stützrohrs liegenden Zugelement aufweisen.

Diese Innendämmung dient dazu, eine Kältebrücke durch den metallischen Pfosten (das Stützrohr) zur Oberfläche des Dachs hin (im Regelfall handelt es sich um ein Flachdach) zu vermeiden. In manchen Anwendungsfällen ist jedoch eine solche Innendämmung nicht notwendig. Durch das erfindungsgemäße System besteht der Vorteil, dass man für die Variante mit Innendämmung und diejenige ohne Innendämmung jeweils das gleiche metallische Stützrohr verwenden kann. Damit verdoppelt sich die Anzahl unterschiedlicher Varianten von Absturzsicherungen, die man durch nur eine Grundtype von Stützrohren abdecken kann.

Gemäß der vorliegenden Erfindung ist vorzugsweise eine der wenigstens zwei in verschiedenen Varianten vorliegenden Fußplatten für eine Befestigung der Absturzsicherung auf einer Dachunterkonstruktion aus Holz vorgesehen und eine der wenigstens zwei in verschiedenen Varianten vorliegenden, an dem Stützrohr anbringbaren Fußplatten für eine Befestigung der Absturzsicherung auf einer Dachunterkonstruktion aus Beton, welche sich in den Abmessungen und/oder der Materialstärke und/oder dem Lochmuster von der Fußplatte für die Befestigung der Absturzsicherung auf einer Dachunterkonstruktion aus Holz unterscheidet.

Gemäß der vorliegenden Erfindung ist besonders bevorzugt eine der wenigstens zwei in verschiedenen Varianten vorliegenden Fußplatten für eine Befestigung der Absturzsicherung auf einer Dachunterkonstruktion aus Holz oder Beton vorgesehen und eine der wenigstens zwei in verschiedenen Varianten vorliegenden, an dem Stützrohr anbringbaren Fußplatten für eine Befestigung der Absturzsicherung auf einer Dachunterkonstruktion aus Stahl, welche sich in den Abmessungen und/oder der Materialstärke und/oder dem Lochmuster von der Fußplatte für die Befestigung der Absturzsicherung auf einer Dachunterkonstruktion aus Holz oder Beton unterscheidet. Vorzugsweise gibt es somit wenigstens drei verschiedene Varianten von Fußplatten, geeignet jeweils für die Anbringung der Absturzsicherung auf unterschiedlichen Dächern mit einer Dachunterkonstruktion aus Holz, Beton oder Stahl. In allen drei Fällen kann man gegebenenfalls jeweils das gleiche Stützrohr verwenden und mit der Fußplatte auf dem Dach montieren. Jede der unterschiedlichen Varianten von Fußplatten kann man bei Bedarf aber auch wiederum mit unterschiedlich ausgebildeten Stützrohren kombinieren, die beispielsweise verschiedene Durchmesser und Wanddicken haben und somit für unterschiedliche Belastungen ausgelegt sind oder die gegebenenfalls unterschiedlich hoch sind, beispielsweise um eine Anpassung an die Stärke der jeweiligen Dachisolierung vorzunehmen.

Gemäß einer weiteren Variante der vorliegenden Erfindung kann beispielsweise auch eine der wenigstens zwei in verschiedenen Varianten vorliegenden, an dem Stützrohr anbringbaren Fußplatten für eine Befestigung der Absturzsicherung auf einer Dachunterkonstruktion aus Trapezblech vorgesehen sein, welche sich in den Abmessungen und/oder der Materialstärke und/oder dem Lochmuster von der Fußplatte für die Befestigung der Absturzsicherung auf einer Dachunterkonstruktion aus Holz oder Beton oder Stahl unterscheidet.

Weiterhin können gemäß der Erfindung beispielsweise wenigstens zwei in verschiedenen Varianten vorliegenden Fußplatten unterschiedliche Fußplatten für eine Befestigung der Absturzsicherung auf einer Dachunterkonstruktion aus Holz umfassend Holzplatten mit unterschiedlicher Materialstärke vorgesehen sein, das heißt man passt die Fußplatte bei Bedarf an die Materialstärke des Untergrunds einer Holzdachkonstruktion an, wobei man jedoch in beiden Fällen in der Regel das gleiche Stützrohr verwenden kann.

Als Zugelemente, welche im Inneren der Stützrohre liegen, kommen im Rahmen der vorliegenden Erfindung beispielsweise Gewindestangen, Seile, Rohre, Gewinderohre oder dergleichen in Betracht, welche vorzugsweise mit ihrem unteren Endbereich mit der Fußplatte in einem mittigen Bereich verschraubt werden.

Die in den Unteransprüchen genannten Merkmale betreffen bevorzugte Weiterbildungen der erfindungsgemäßen Aufgabenlösung. Weitere Vorteile der Erfindung ergeben sich aus der nachfolgenden Detailbeschreibung.

Nachfolgend wird die vorliegende Erfindung anhand von Ausführungsbeispielen unter Bezugnahme auf die beiliegenden Zeichnungen näher beschrieben.

Dabei zeigen:
Figur 1 eine Ansicht einer ersten beispielhaften Variante einer Absturzsicherung, die mittels des erfindungsgemäßen Systems konfektioniert wurde;
Figur 1 a eine perspektivische Ansicht einer beispielhaften Fußplatte für ein erfindungsgemä-ßes modulares System;
Figur 2 eine Ansicht einer zweiten beispielhaften Variante einer Absturzsicherung, die mittels des erfindungsgemäßen Systems konfektioniert wurde;
Figur 3 eine Ansicht einer dritten beispielhaften Variante einer Absturzsicherung, die mittels des erfindungsgemäßen Systems konfektioniert wurde;
Figur 3 a eine perspektivische Ansicht einer beispielhaften Fußplatte für ein erfindungsgemä-ßes modulares System;
Figur 4 eine Ansicht einer vierten beispielhaften Variante einer Absturzsicherung, die mittels des erfindungsgemäßen Systems konfektioniert wurde;
Figur 4 a eine perspektivische Ansicht einer beispielhaften Fußplatte für ein erfindungsgemä-ßes modulares System;
Figur 5 eine Detailansicht einer alternativen Variante zur Anbringung eines Seils an der Absturzsicherung.

Nachfolgend wird zunächst auf Figur 1 Bezug genommen. Diese zeigt eine schematisch vereinfachte Ansicht eines ersten Ausführungsbeispiels einer Absturzsicherung, die mittels des erfindungsgemäßen Systems konfektioniert wurde. Diese umfasst ein Stützrohr 10, welches auf einer Fußplatte 11 befestigbar ist und von dieser ausgehend im nicht beanspruchten Zustand etwa senkrecht nach oben ragt. Die Fußplatte 11 wird wiederum auf einer Dachkonstruktion, insbesondere auf dem Untergrund eines Flachdachs befestigt. Im Inneren des Stützrohrs 10 verläuft vorzugsweise konzentrisch in axialer Richtung ein Zugelement 12, beispielsweise eine Gewindestange oder auch ein Seil, ein Rohr oder ein Gewinderohr, wobei sich das Zugelement 12 von der Fußplatte 11 ausgehend innerhalb des Stützrohrs 10 bis zu dessen oberem Endbereich hin erstreckt. Durchmesser und Wandstärke des Stützrohrs 10 können über weite Bereiche je nach Anwendungsfall variieren ebenso wie der Durchmesser des Zugelements 12 variieren kann. Beispielsweise liegt der Durchmesser des Stützrohrs 10 bei ca. 50 mm und der Außendurchmesser des Zugelements 12 liegt beispielsweise bei ca. 16 mm, so dass zwischen dem Zugelement 12 und der Innenwand des Stützrohrs 10 ein Freiraum verbleibt, welcher gemäß einer möglichen Variante der Erfindung mit einem Dämmmaterial ausgefüllt sein kann, um eine Kältebrücke über das Stützrohr nach unten hin in das Flachdach zu vermeiden. Als Dämmmaterial kann hier beispielsweise ein Polyethylen oder ein HT-Material vorgesehen sein, d.h. ein Hochtemperaturmaterial, welches innerhalb eines großen Temperaturspektrums eine sehr niedrige und flache Wärmeleitfähigkeitskurve aufweist.

Auf der Oberseite des Stützrohrs 10 ist eine Ringöse 13 an dem oberen Ende des Zugelements 12 befestigt. An dieser Ringöse 13 kann der Benutzer beispielsweise einen Karabinerhaken (nicht dargestellt) befestigen oder ein Seil, so dass der Benutzer sich dort einhängen und bei Arbeiten auf dem Flachdach gegen Absturz sichern kann. Unterhalb der Ringöse 13 befindet sich noch eine obere Abdeckplatte 14, die das Stützrohr an seinem oberen Ende abdeckt und so dessen Inneres gegen Witterungseinflüsse schützt. Im Inneren des Stützrohrs 10 dient eine Kontermutter 15 zur Festlegung einer Distanzscheibe 16, welche wiederum mit etwas Abstand zur Unterseite der Abdeckplatte 14 angeordnet sein kann und dazu dient, das Zugelement 12 innerhalb des Stützrohrs 10 zu zentrieren und so einen gleichmäßigen Abstand zur Innenwand des Stützrohrs 10 herzustellen. Eine ähnliche Distanzscheibe 17 ist wie man in Figur 1 erkennt auch am unteren Ende des Zugelements 12 vorgesehen, um dieses auch unten in dem Stützrohr 10 zu zentrieren. Auch in diesem unteren Endbereich befindet sich eine Mutter 18 auf dem Zugelement 12, welches über eine Gewindebohrung etwa in der Mitte Fußplatte 11 mit dieser verschraubt ist.

Die Länge des Stützrohrs 10 kann ebenfalls über weite Bereiche variieren und es können zum Beispiel Längen von 600 mm, 500 mm, 400 mm, 300 mm und zusätzlich Sonderlängen beim Hersteller vorgesehen sein.

Im Rahmen des erfindungsgemäßen modularen Systems werden für verschiedene Dachkonstruktionen des Flachdachs unterschiedliche Fußplatten mit verschiedenen Abmessungen und/oder verschiedenen Materialstärken eingesetzt. In dem Ausführungsbeispiel gemäß Figur 1 handelt es sich um eine Fußplatte 11 für eine Dachkonstruktion aus Holz, bei der die Fußplatte in diesem Fall zum Beispiel eine Materialstärke von ca. 8 mm aufweist. Dachkonstruktionen aus Holz können ebenfalls unterschiedlich ausgeführt sein, beispielsweise kann es sich um OSB-Platten (oriented strand board) handeln, auf denen die Fußplatte 11 befestigt wird oder beispielsweise um so genannte Kerto Furnierschichtholzplatten, bei denen es sich um einen sehr festen Holzwerkstoff zumeist aus Fichtenholz handelt. Alternativ kann die Dachkonstruktion beispielsweise Sperrholzplatten umfassen, zum Beispiel beidseitig offene und ungeschliffene Nadelsperrholzplatten, die als CDX-Platten bezeichnet werden.

Eine beispielhafte Fußplatte 11 für die zuvor beschriebene Variante einer Absturzsicherung für eine Dachkonstruktion aus Holz ist perspektivisch in der Figur 1 a dargestellt. Diese Fußplatte ist beispielsweise im Umriss etwa quadratisch und hat beispielhaft Abmessungen von 400 mm x 400 mm. Wie man in der Zeichnung erkennt, hat diese Variante der Fußplatte 11 ein komplexeres Lochmuster mit einer größeren Anzahl von Löchern 19, da man wegen der Unterkonstruktion des Dachs aus Holz eine größere Anzahl von Befestigungspunkten pro Flächeneinheit benötigt. In der Schnittdarstellung gemäß Figur 1 sind diese Löcher 19 nicht dargestellt, man sieht dort nur die Schraubbefestigung für das Zugelement 12 in der Fußplatte 11.

Anstelle der in Figur 1 dargestellten Ringöse 13 können alternative Systeme zur Befestigung von Karabinern oder Seilen an dem gleichen Stützrohr 10 gemäß Figur 1 oberseitig angebracht werden, ohne dass dazu das Stützrohr in den übrigen Bereichen konstruktiv verändert werden muss, wodurch sich für den Hersteller erhebliche Vorteils hinsichtlich Transport- und Lagerhaltungskosten ergeben. Eine solche Variante ist in Figur 2 dargestellt und wird nachfolgend näher erläutert.

In dem Ausführungsbeispiel gemäß Figur 2 ist ein so genannter Seilhalter 20 auf der Oberseite des Stützrohrs 10 mittels einer Mutter 21 an dem Zugelement 12 befestigt. An dem Seilhalter 20 kann ein hier nicht dargestelltes Seil eines Seilsystems angebracht werden, welches über ein so genanntes Läuferelement so ausgebildet ist, dass die gesicherte Person ein Seil oder einen Karabinerhaken, an dem sie sich über beispielsweise ein mit diesem verbundenes und am Körper angebrachtes Geschirr sichert, über das jeweilige Stützrohr 10 hinaus bewegen kann. Bei dieser Variante erreicht man somit, dass die angeseilte gesicherte Person einen größeren Aktionsradius bei Arbeiten auf dem Dach hat und nicht nur innerhalb einer Distanz zwischen zwei benachbarten Stützrohren 10 arbeiten kann. Der Seilhalter 20 hat dazu eine Art Steg der in einem Winkel zum Stützrohr steht und mit einer endseitigen Öse versehen ist, die so einen Abstand zur Flucht des Pfostens einnimmt. Bei der in Figur 2 dargestellten Ausführungsvariante der Erfindung ist somit nur die Vorrichtung für die Anbringung eines Karabiners oder Seils am oberen Ende des Stützrohrs anders als bei der Variante von Figur 1, während das Stützrohr 10 selbst, das Zugelement 12 und die Fußplatte 11 gleich ausgeführt sind, da das Stützrohr auch hier auf einer Unterkonstruktion des Dachs steht, die aus Holz besteht.

Figur 3 zeigt eine alternative Ausführungsvariante einer Absturzsicherung, die mittels des erfindungsgemäßen Systems konfektioniert wurde, bei der das Stützrohr 10 auf einer Dachkonstruktion aus Beton aufgestellt wird. Dazu ist hier eine anders ausgeführte Fußplatte 11 vorgesehen, die eine größere Materialstärke von hier beispielsweise 10 mm aufweist und mit weniger Schraublöchern 20 ausgestattet ist, über die die Fußplatte 11 mit dem Betondach verschraubt und so verankert wird. Das Stützrohr 10 mit dem innenliegenden Zugelement 12 ist hier im Prinzip gleich ausgeführt wie bei der Variante von Figur 1, hat aber beispielsweise nur eine geringere Länge von zum Beispiel 475 mm. Dadurch dass die Fußplatte ja nach Unterkonstruktion des Dachs ausgetauscht werden kann, aber das Stützrohr 10 unabhängig von der Dachkonstruktion eingesetzt werden kann, ergeben sich für den Hersteller Vorteile bei Transport- und Lagerhaltungskosten wie bereits oben erwähnt wurde. Figur 3 a zeigt eine perspektivische Ansicht einer beispielhaften Fußplatte für die oben beschriebene Variante von Figur 3, bei der die Fußplatte eine größere Materialstärke hat und wie man sieht weniger Schraublöcher 20 aufweist, da sich bei einem Untergrund aus Beton eine günstigere Einleitung der Kräfte in die Dachkonstruktion ergibt als bei einer Dachkonstruktion mit Holzplatten. Auch bei dieser Variante ist die Fußplatte 11 beispielsweise quadratisch ausgeführt, sie kann aber in den Abmessungen kleiner sein als bei der Variante für die Dachkonstruktion aus Holz und beispielsweise Abmessungen von 200 mm x 200 mm aufweisen.

Figur 4 zeigt eine weitere alternative Variante einer Absturzsicherung, wobei die Ausführung des Stützrohrs 10 im Prinzip denjenigen beiden Varianten gemäß den Figuren 1 und 3 entspricht. Jedoch ist diese Ausführungsvariante für eine Dachkonstruktion mit Stahlträgern 21 vorgesehen, wozu hier wiederum eine etwas andere Fußplatte 11 verwendet wird, die beispielsweise einen rechteckigen Umriss aufweist und weniger Löcher 19 für die Befestigung aufweist als bei der Dachkonstruktion aus Holz. Die Fußplatte 11 ist hier so dimensioniert, dass sie auf einem Stahlträger 21 der Dachkonstruktion aufliegt und die Löcher 19 für die Befestigung sind hier beispielsweise etwa mittig und in den Eckbereichen vorgesehen, um die Fußplatte 11 mit dem Stahlträger 21 zu verschrauben. Eine perspektivische Ansicht nur der Fußplatte 11 ist in Figur 4 a separat dargestellt.

Für die Befestigung eines Karabiners oder eines Seils können an der Oberseite des Stützrohrs 10 auch alternative Varianten zu der in Figur 1 gezeigten Ringöse 13 verwendet werden. Beispielsweise kann man oben auf dem Stützrohr eine so genannte Doppelöse 22 anbringen, die man dann verwendet, wenn zwei Personen sich gleichzeitig an einem Stützrohr der Absturzsicherung anbringen sollen. Eine solche Doppelöse 22 ist für sich in der Figur 5 dargestellt. Wie man sieht weist diese zwei separate Ösen auf, durch die man jeweils ein Seil hindurchführen oder an denen man jeweils einen Karabiner anbringen kann, so dass sich zwei Personen an nur einem Stützrohr 10 absichern können.

Außer den zuvor genannten Varianten von Dachkonstruktionen aus Holz, Beton oder Stahl, kann die Erfindung auch beispielsweise angewandt werden bei Dachkonstruktionen aus Trapezblech, wobei für diese Art der Dachkonstruktion ebenfalls eine hier nicht zeichnerisch dargestellte weitere Variante der Fußplatte 11 vorgesehen sein kann, welche spezifisch auf die Befestigung an Trapezblechen ausgelegt ist und dabei mit einem Stützrohr 10 gemäß einer der oben geschilderten Varianten kombiniert werden kann.

### Bezugszeichenliste

- 10: Stützrohr
- 11: Fußplatte
- 12: Zugelement
- 13: Ringöse
- 14: Abdeckplatte
- 15: Kontermutter
- 16: Distanzscheibe
- 17: Distanzscheibe
- 18: Mutter
- 19: Löcher
- 20: Seilhalter
- 21: Stahlträger
- 22: Doppelöse

## Patentansprüche

1. Modulares System zur Konfektionierung von Vorrichtungen zur Sicherung von Personen gegen Absturz, insbesondere von einem Dach, umfassend variabel entsprechend den Anforderungen an die Belastbarkeit und/oder der jeweiligen Dachunterkonstruktion, auf der die Absturzsicherung zu befestigen ist, miteinander kombinierbare Einzelkomponenten, wobei
- das System als erste Einzelkomponente wenigstens zwei Varianten von Stützrohren (10) vorgegebenen Durchmessers umfasst,
- das System als zweite Einzelkomponente wenigstens zwei in verschiedenen Varianten vorliegende Fußplatten (11) umfasst, welche wahlweise mit dem unteren Ende der Stützrohre (10) lösbar verbindbar sind, und
- das System als dritte Komponente wenigstens zwei verschiedene Varianten von Mitteln (13, 20, 22) zur Anbringung eines Seiles im oberen Endbereich der Stützrohre (10) umfasst, welche wahlweise mit dem oberen Ende der Stützrohre (10) verbindbar sind, und
wobei die wenigstens zwei Varianten von Fußplatten (11) mit jeweils unterschiedlichen Lochmustern und/oder unterschiedlicher Anzahl von Löchern vorgesehen sind und die wenigstens zwei Varianten von Stützrohren (10) mit einem konzentrisch im Inneren der Stützrohre liegenden Zugelement (12) mit unterschiedlichen Längen, aber gleichem Durchmesser, oder mit einem konzentrisch im Inneren des Stützrohrs liegenden Zugelement (12) mit unterschiedlichen Durchmessern vorgesehen sind.

2. Modulares System nach Anspruch 1, **dadurch gekennzeichnet, dass** die wenigstens zwei Varianten von Fußplatten (11) mit jeweils unterschiedlichen Abmessungen vorgesehen sind.

3. Modulares System nach Anspruch 1 oder 2, **dadurch gekennzeichnet, dass** die wenigstens zwei Varianten von Fußplatten (11) mit jeweils unterschiedlichen Materialstärken vorgesehen sind.

4. Modulares System nach einem der Ansprüche 1 bis 3, **dadurch gekennzeichnet, dass** eine erste Variante (13) von Mitteln zur Anbringung eines Seiles eine Ringmutter oder Ringöse (13) umfasst, und wenigstens eine zweite alternative Variante von Mitteln zur Anbringung eines Seiles einen Seilhalter (20) umfasst.

5. Modulares System nach einem der Ansprüche 1 bis 4, **dadurch gekennzeichnet, dass** die Stützrohre (10) jeweils eine Innendämmung in dem Hohlraum zwischen Stützrohr und im Inneren des Stützrohrs liegenden Zugelement (12) aufweisen.

6. Modulares System nach einem der Ansprüche 1 bis 5, **dadurch gekennzeichnet, dass** eine der wenigstens zwei in verschiedenen Varianten vorliegenden Fußplatten (11) für eine Befestigung der Absturzsicherung auf einer Dachunterkonstruktion aus Holz vorgesehen ist und eine der wenigstens zwei in verschiedenen Varianten vorliegenden, an dem Stützrohr (10) anbringbaren Fußplatten (11) für eine Befestigung der Absturzsicherung auf einer Dachunterkonstruktion aus Beton vorgesehen ist, welche sich in den Abmessungen und/oder der Materialstärke und/oder dem Lochmuster von der Fußplatte (11) für die Befestigung der Absturzsicherung auf einer Dachunterkonstruktion aus Holz unterscheidet.

7. Modulares System zur Sicherung von Personen gegen Absturz nach einem der Ansprüche 1 bis 5, **dadurch gekennzeichnet, dass** eine der wenigstens zwei in verschiedenen Varianten vorliegenden Fußplatten (11) für eine Befestigung der Absturzsicherung auf einer Dachunterkonstruktion aus Holz oder Beton vorgesehen ist und eine der wenigstens zwei in verschiedenen Varianten vorliegenden, an dem Stützrohr (10) anbringbaren Fußplatten (11) für eine Befestigung der Absturzsicherung auf einer Dachunterkonstruktion aus Stahl vorgesehen ist, welche sich in den Abmessungen und/oder der Materialstärke und/oder dem Lochmuster von der Fußplatte (11) für die Befestigung der Absturzsicherung auf einer Dachunterkonstruktion aus Holz oder Beton unterscheidet.

8. Modulares System zur Sicherung von Personen gegen Absturz nach einem der Ansprüche 1 bis 5, **dadurch gekennzeichnet, dass** eine der wenigstens zwei in verschiedenen Varianten vorliegenden Fußplatten (11) für eine Befestigung der Absturzsicherung auf einer Dachunterkonstruktion aus Holz oder Beton oder Stahl vorgesehen ist und eine wenigstens der zwei in verschiedenen Varianten vorliegenden, an dem Stützrohr (10) anbringbaren Fußplatten (11) für eine Befestigung der Absturzsicherung auf einer Dachunterkonstruktion aus Trapezblech vorgesehen ist, welche sich in den Abmessungen und/oder der Materialstärke und/oder dem Lochmuster von der Fußplatte (11) für die Befestigung der Absturzsicherung auf einer Dachunterkonstruktion aus Holz oder Beton oder Stahl unterscheidet.

9. Modulares System nach einem oder mehreren der Ansprüche 1 bis 5, **dadurch gekennzeichnet, dass** die wenigstens zwei in verschiedenen Varianten vorliegenden Fußplatten (11) unterschiedliche Fußplatten (11) für eine Befestigung der Absturzsicherung auf einer Dachunterkonstruktion aus Holz umfassend Holzplatten mit unterschiedlicher Materialstärke sind.

## Claims

1. Modular system for assembling devices for securing persons against falling, in particular from a roof, comprising individual components which can be variably combined in accordance with the requirements for the load-bearing capacity and/or the respective roof substructure on which the fall protection device is to be fastened, wherein
the system comprises as the first individual component at least two variants of support tubes (10) with a predetermined diameter,
the system comprises as a second individual component at least two base plates (11) which are provided in different variants and can be selectively detachably connected to the lower end of the support tubes (10), and
the system comprises as a third component at least two different variants of means (13, 20, 22) for attaching a rope in the upper end region of the support tubes (10), which means can be selectively connected to the upper end of the support tubes (10), and
wherein the at least two variants of base plates (11) are provided with respectively different hole patterns and/or different numbers of holes, and the at least two variants of support tubes (10) are provided with a traction element (12) concentrically located inside the support tubes and having different lengths but the same diameter, or with a traction element (12) concentrically located inside the support tube and having different diameters.

2. Modular system according to claim 1, **characterized in that** the at least two variants of base plates (11) are respectively provided with different dimensions.

3. Modular system according to claim 1 or 2, **characterized in that** the at least two variants of base plates (11) are respectively provided with different material thicknesses.

4. Modular system according to any one of claims 1 to 3, **characterized in that**
a first variant (13) of means for attaching a rope comprises a ring nut or ring eyelet (13); and
at least a second alternative variant of means for attaching a rope comprises a rope holder (20).

5. Modular system according to any one of claims 1 to 4, **characterized in that** the support tubes (10) each have an internal insulation in the cavity between the support tube and the traction element (12) disposed inside the support tube.

6. Modular system according to any one of claims 1 to 5, **characterized in that** one of the at least two base plates (11), which are provided in different variants, is provided for fastening the fall protection system to a roof substructure made of wood, and one of the at least two base plates (11) which are provided in different variants and can be attached to the support tube (10) is provided for fastening the fall protection to a roof substructure made of concrete, which differs with respect to the dimensions and/or the material thickness and/or the hole pattern from the base plate (11) for fastening the fall protection to a roof substructure made of wood.

7. Modular system according to any one of claims 1 to 5, **characterized in that** one of the at least two base plates (11) provided in different variants is provided for fastening the fall protection to a roof substructure made of wood or concrete, and one of the at least two base plates (11) which are provided in different variants and can be attached to the support tube (10) is provided for fastening the fall protection to a roof substructure made of steel which differs in the dimensions and/or the material thickness and/or the hole pattern from the base plate (11) for fastening the fall protection to a roof substructure made of wood or concrete.

8. Modular system according to any one of claims 1 to 5, **characterized in that** one of the at least two base plates (11) provided in different variants is provided for fastening the fall protection to a roof substructure made of wood or concrete or steel and at least one of the two base plates (11) which is provided in different variants and can be attached to the support tube (10) is provided for fastening the fall protection to a roof substructure made of trapezoidal sheet metal, which differs in the dimensions and/or the material thickness and/or the hole pattern from the base plate (11) for fastening the fall protection to a roof substructure made of wood or concrete or steel.

9. Modular system according to any one or more of claims 1 to 5, **characterized in that** the at least two base plates (11) provided in different variants are different base plates (11) for fastening the fall protection to a roof substructure made of wood comprising wooden plates with different material thickness.

## Revendications

1. Système modulaire de confection de dispositifs de protection pour des personnes contre une chute, notamment à partir d'un toit, comprenant, de manière variable selon les exigences en capacité portante et/ou de la sous-structure du toit correspondante, sur laquelle la protection contre la chute est à fixer, des composants individuels pouvant être combinés entre eux, dans lequel
- le système comprend en tant que premier composant individuel au moins deux variantes de tubes supports (10) de diamètre prédéfini,
- le système comprend en tant que deuxième composant individuel au moins deux plaques de base (11) présentes dans des variantes différentes, lesquelles peuvent être reliées au choix de manière amovible avec l'extrémité inférieure des tubes supports (10), et
- le système comprend en tant que troisième composant individuel au moins deux variantes différentes de moyens (13, 20, 22) permettant la mise en place d'une corde dans la zone d'extrémité supérieure des tubes supports (10), lesquels peuvent être reliés au choix avec l'extrémité supérieure des tubes supports (10), et
dans lequel les au moins deux variantes de plaques de base (11) sont prévues avec, respectivement, des motifs perforés et/ou un nombre différent de perforations, et les au moins deux variantes de tubes supports (10) sont prévues avec un élément de traction (12) logé de manière concentrique à l'intérieur des tubes supports, de longueur différente mais de même diamètre, ou avec un élément de traction (12) logé de manière concentrique à l'intérieur du tube support, avec des diamètres différents.

2. Système modulaire selon la revendication 1, **caractérisé en ce que** les au moins deux variantes de plaques de base (11) sont prévues respectivement avec des dimensions différentes.

3. Système modulaire selon la revendication 1 ou la revendication 2, **caractérisé en ce que** les au moins deux variantes de plaques de base (11) sont prévues respectivement avec des résistances de matériaux différentes.

4. Système modulaire selon l'une des revendications 1 à 3, **caractérisé en ce qu'**une première variante (13) de moyens permettant la mise en place d'une corde comprend un écrou annulaire ou un oeillet annulaire (13), et au moins une deuxième variante alternative de moyens permettant la mise en place d'une corde comprend un support de corde (20).

5. Système modulaire selon l'une des revendications 1 à 4, **caractérisé en ce que** les tubes supports (10) présentent respectivement une isolation intérieure dans l'espace vide entre le tube support et l'élément de traction (12) logé à l'intérieur du tube support.

6. Système modulaire selon l'une des revendications 1 à 5, **caractérisé en ce qu'**une des au moins deux plaques de base (11) présentes dans des variantes différentes pour une fixation de la protection contre la chute sur une sous-structure de toit est prévue en bois et une des au moins deux plaques de base (11) présentes sous des variantes différentes pouvant être rapportée sur le tube support (10) pour une fixation de la protection contre la chute sur une sous-structure de toit est prévue en béton, laquelle diffère dans les dimensions et/ou la résistance des matériaux, et/ou dans le motif des perforations de la plaque de base (11) pour la fixation de la protection contre la chute sur une sous-structure de toit en bois.

7. Système modulaire de protection de personnes contre une chute selon l'une des revendications 1 à 5, **caractérisé en ce qu'**une des au moins deux plaques de base (11) présentes dans des variantes différentes pour une fixation de la protection contre la chute sur une sous-structure de toit est prévue en bois ou en béton, et une des au moins deux plaques de base (11) présentes dans des variantes différentes pouvant être rapportée sur le tube support (10) pour une fixation de la protection contre la chute sur une sous-structure de toit est prévue en acier, laquelle diffère dans les dimensions et/ou la résistance des matériaux et/ou dans le motif des perforations de la plaque de base (11) pour la fixation de la protection contre la chute sur une sous-structure de toit en bois ou en béton.

8. Système modulaire de protection de personnes contre une chute selon l'une des revendications 1 à 5, **caractérisé en ce qu'**une des au moins deux plaques de base (11) présentes dans des variantes différentes pour une fixation de la protection contre la chute sur une sous-structure de toit est prévue en bois, ou en béton, ou en acier, et une des au moins deux plaques de base (11) présentes dans des variantes différentes pouvant être rapportée sur le tube support (10) pour une fixation de la protection contre la chute sur une sous-structure de toit est prévue en tôle trapézoïdale, laquelle diffère dans les dimensions et/ou la résistance des matériaux et/ou dans le motif des perforations de la plaque de base (11) pour la fixation de la protection contre la chute sur une sous-structure de toit en bois, ou en béton, ou en acier.

9. Système modulaire selon une ou plusieurs des revendications 1 à 5, **caractérisé en ce que** les au moins deux plaques de base (11) présentes dans des variantes différentes sont des plaques de base (11) différentes pour une fixation de la protection contre la chute sur une sous-structure de toit en bois comprenant des plaques en bois avec des résistances de matériaux différentes.
